# FASCICULE DE BREVET EUROPEEN

(11) **EP 3 390 237 B1**
(45) Date de publication et mention de la délivrance du brevet: **10.08.2022**
(21) Numéro de dépôt: 16825508.1
(22) Date de dépôt: 14.12.2016
(51) Int. Cl.: B65D 1/02

(54) **RÉCIPIENT A FOND PÉTALOÏDE A PIEDS NERVURES**
BEHÄLTER MIT BLÜTENBLATTFÖRMIGEM BODEN MIT RIPPENFÜSSEN
CONTAINER HAVING A PETALOID BASE WITH RIB FEET

(30) Priorité: 16.12.2015 FR 1562521
(43) Date de publication de la demande: 24.10.2018
(73) Titulaire: Sidel Participations, 76930 Octeville-sur-Mer (FR)
(72) Inventeur: PIERRE, Ivan, 76930 Octeville-sur-Mer (FR); NAVEAU, Laurent, 76930 Octeville-sur-Mer (FR)
(74) Mandataire: Sidel Group
(86) Numéro de dépôt international: PCT/FR2016/053414
(87) Numéro de publication internationale: WO 2017/103467

(56) Documents cités:
- JP-A- H06 156 464
- JP-A- 2011 057 263
- JP-A- 2012 076 779
- US-A- 4 997 692
- US-A1- 2004 211 746

## Description

L'invention a trait à la fabrication des récipients, notamment des bouteilles, par soufflage ou étirage soufflage à partir d'ébauches (préformes ou récipients intermédiaires non finis) dans une matière thermoplastique tel que le PET (polytéréphtalate d'éthylène).

Un récipient, tel que montré dans le document JP 2011 057263 A, comprend d'ordinaire un corps, qui confère au récipient son volume, un col ouvert, qui s'étend en saillie à partir d'une extrémité supérieure du corps et par lequel on remplit le récipient (généralement au moyen d'un liquide ou d'une pâte), et un fond, qui ferme le corps à l'opposé du col et forme un socle par lequel le récipient doit pouvoir reposer de manière stable sur une surface plane telle qu'une table.

On cherche en général à conférer au fond une bonne rigidité mécanique car, outre que le fond doit former une assise stable pour le récipient (non seulement lors des opérations de convoyage consécutives à son remplissage, mais également lors de son entreposage et de son utilisation quotidienne par les consommateurs), il doit également résister à la pression hydrostatique exercée par le contenu, à d'éventuelles contraintes thermiques induites par une température élevée du contenu lorsque celui-ci est introduit chaud dans le récipient, ou encore à une éventuelle pression de gaz dissous dans le liquide (cas typique des boissons carbonatées).

Si elle permettait au récipient de tenir debout, la forme idéale du fond serait la sphère, car elle répartirait uniformément les contraintes qui lui sont appliquées. Il fut un temps où l'on fabriquait des récipients en PET à fond sphérique sur lequel on emboîtait un socle rapporté en forme de pot, réalisé dans un matériau plus souple (notamment en polypropylène, pour permettre son encliquetage sur le fond). Mais cette conception rendait difficile le recyclage, les deux matériaux devant suivre des filières différentes, obligeant les opérateurs chargés du tri sélectif à procéder eux-mêmes à la séparation du socle du récipient.

L'avènement du fond pétaloïde a permis de s'affranchir de ces problèmes : un tel fond comprend une alternance de pieds en saillie, destinés à assurer le maintien vertical du récipient posé sur une surface plane horizontale, et de vallées convexes (généralement sous forme de portions de sphère) qui absorbent une partie des efforts (thermiques, mécaniques) exercés par le contenu.

C'est dans des récipients à fonds pétaloïdes que sont ordinairement contenues les boissons carbonatées. Les capacités de ces récipients sont variables : par exemple 0,2 l 0,5 l, 1 l, 1,5 l, 2 l voire plus.

Les normes environnementales (toujours plus contraignantes) et le caractère aléatoire des cours des matières premières contraignent les fabricants à réduire la quantité de matière employée, ce qui se traduit par une diminution du poids (et donc de l'épaisseur) des récipients.

On observe, sur les fonds pétaloïdes allégés, des déformations indésirables. En particulier, on note sur les pieds l'apparition de plissures. Outre leur caractère inesthétique, les plissures peuvent former des amorces de rupture, surtout lorsque les récipients sont palettisés : aux contraintes dues à la pression interne s'ajoutent en effet des contraintes de compression dues au poids des récipients superposés.

Même les perfectionnements récents apportés aux fonds pétaloïdes (cf. notamment la demande de brevet européen EP 2 560 887 au nom de la demanderesse) ne permettent pas de s'affranchir de ces plissures.

Un objectif est par conséquent de proposer un fond pétaloïde qui, bien qu'allégé, soit cependant moins sujet aux déformations non contrôlées que les fonds pétaloïdes connus.

A cet effet, il est proposé, comme divulgué dans la revendication 1, un récipient en matière plastique obtenu par soufflage ou étirage soufflage à partir d'une ébauche, ce récipient comprenant un corps, un col qui s'étend à une extrémité supérieure du corps et un fond pétaloïde qui s'étend à une extrémité inférieure du corps, ce fond pétaloïde étant muni de pieds en saillie, séparés par des vallées en creux qui s'étendent radialement à partir d'une zone centrale du fond, chaque pied ayant une paroi externe qui s'étend dans le prolongement du corps et deux flancs bordant chacun une vallée et qui se raccordent chacun à la paroi externe par un congé, chaque pied étant pourvu d'au moins une nervure dont une portion latérale chevauche ledit congé.

En se déployant sous la pression du contenu du récipient, cette (ou ces) nervure(s) absorbe(nt) une partie des déformations induites dans le pied qui sont ainsi canalisées, ce qui évite la formation de plissures indésirables.

Diverses caractéristiques supplémentaires peuvent être prévues, seules ou en combinaison :
- au moins une nervure présente une portion d'extrémité interne qui s'étend au moins en partie sur un flanc, dans le prolongement de la portion latérale ;
- au moins une nervure présente une portion externe qui s'étend au moins en partie sur la paroi externe du pied, dans le prolongement de la portion latérale ;
- la nervure s'interrompt, vers l'extérieur, sur la paroi externe du pied ;
- le récipient comprend au moins une nervure ayant deux portions latérales qui se raccordent par la portion externe ;
- la portion externe est arquée ;
- la (ou chaque) portion latérale est arquée en sens inverse de la portion externe ;
- la nervure suit le contour d'une intersection du pied avec un cylindre de révolution autour d'un axe radial ;
- la portion latérale est droite ;
- la nervure suit le contour d'une intersection du pied avec un plan ;
- les pieds ayant des extrémités qui définissent pour le récipient un plan de pose, le plan d'intersection précité est parallèle (ou, en variante, incliné par rapport) au plan de pose ;
- le récipient comprend au moins deux nervures superposées ;
- le récipient comprend trois nervures superposées ;
- les nervures sont équidistantes ;
- examinées en remontant en direction du col depuis une extrémité du pied, les nervures sont de longueurs croissantes ;
- les nervures suivent le contour d'une intersection du pied avec des cylindres de révolution coaxiaux, d'axe radial et de rayons différents ;
- au moins une nervure s'interrompt, vers l'intérieur, sur le congé de raccordement entre la paroi externe et le flanc ;
- la (ou chaque) nervure présente une largeur comprise entre 0,4 mm et 1,5 mm.

D'autres objets et avantages de l'invention apparaîtront à la lumière de la description d'un mode de réalisation, faite ci-après en référence aux dessins annexés dans lesquels :
- la figure 1 est une vue en perspective, par-dessous, d'un récipient à fond pétaloïde dont les pieds sont nervurés ;
- la figure 2 est une vue de détail, à échelle agrandie, du fond du récipient de la figure 1 ;
- la figure 3 est une vue de détail de dessous, à échelle agrandie, d'un pied nervuré ;
- la figure 4 est une vue de côté du fond du récipient ;
- la figure 5 est une vue de détail, à échelle agrandie, d'un pied du récipient de la figure 4, selon l'encadré V ;
- la figure 6 est une vue de détail en coupe du fond, à échelle agrandie, selon le plan de coupe VI-VI de la figure 5 ;
- la figure 7 est une vue similaire à la figure 4, illustrant une variante de réalisation ;
- la figure 8 est une vue de détail, de côté, d'un pied du fond de la figure 7 ;
- la figure 9 est une vue de détail de dessous, à échelle agrandie, d'un pied nervuré du fond illustré sur la figure 7.

Sur la figure 1 est représenté un récipient **1**, obtenu par soufflage ou étirage soufflage à partir d'une ébauche (terme désignant une préforme brute d'injection ou un récipient intermédiaire destiné à subir une ou plusieurs opérations de finition) en matière plastique, par ex. en PET (polytéréphtalate d'éthylène).

Le récipient **1** comprend un corps **2**, qui s'étend le long d'un axe X qui peut constituer un axe de révolution du corps **2**, un col **3** qui s'étend à une extrémité supérieure du corps **2**, et un fond **4** pétaloïde qui s'étend à une extrémité inférieure du corps **2**, opposée au col **3**.

Le fond **4** est muni de pieds **5** en saillie, séparés deux à deux par des vallées **6** en creux qui s'étendent radialement à partir d'une zone **7** centrale du fond **4**.

Chaque pied **5** s'étend en saillie axiale jusqu'à une extrémité **8**. Les extrémités **8** des pieds **5** sont coplanaires et définissent conjointement un plan **9** de pose par lequel le récipient **1** peut reposer de manière stable sur une surface plane horizontale (typiquement une table).

Chaque pied **5** présente une paroi **10** externe, qui s'étend dans le prolongement du corps **2**, et deux flancs **11** bordant chacun une vallée **6** et qui se raccordent chacun à la paroi **10** externe par un congé **12**.

Selon un mode de réalisation illustré sur les figures, et notamment sur les figures 3 et 4, chaque congé **12** va en s'élargissant depuis une extrémité **13** supérieure de la vallée **6** en direction de l'extrémité **8** du pied. Dans la même direction, le rayon du congé **12** peut être constant, ou aller croissant.

Comme on le voit également sur les figures **3** et **4**, chaque flanc **11** présente une forme de croissant (mais cette forme n'est pas limitative). On notera que les limites entre les différentes zones du pied **5** ne sont pas des arêtes tranchantes mais sont douces (faute de quoi ces limites accumuleraient les contraintes et formeraient, sous charge, autant d'amorces de rupture). Pour des raisons de clarté, on a toutefois matérialisé ces limites sur les dessins (sous forme de traits mixtes doubles).

Chaque pied **5** présente une symétrie plane par rapport à un plan **R** radial (contenant l'axe **X** du récipient **1**) passant par son extrémité **8**. Chaque pied **5** comprend ainsi une unique paroi **10** externe, symétrique par rapport à ce plan **R**, deux congés **12** qui sont l'image miroir l'un de l'autre par rapport à ce plan R, et deux flancs **11** qui sont également l'image miroir l'un de l'autre par rapport à ce plan **R**.

Comme on le voit sur les figures, chaque pied **5** est pourvu d'au moins une nervure **14**. Vue en section, cette nervure **14** fait saillie (c'est-à-dire qu'elle forme un relief) vers l'intérieur du récipient **1** (figure 6). En variante, cette nervure **14** fait saillie vers l'extérieur du récipient.

Quelle que soit sa forme (on en décrit plusieurs ci-après), la nervure **14** comprend une portion **15** latérale qui chevauche le congé **12**, c'est-à-dire que cette portion **15** latérale s'étend sur au moins une partie de la largeur du congé **12**.

Le nombre de nervures **14** présentes sur chaque pied **5** peut être fonction de la capacité volumique du récipient **1**. Ainsi, dans un récipient 1 de grande capacité (1,5 1,2 l ou encore 3 l), chaque pied **5** peut être pourvu de trois nervures **14** (ou trois paires de nervures **14** symétriques par rapport au plan **R** radial de symétrie du pied) superposées (cf. le premier fond **4** illustré sur les figures 1 à 5, qui comprend, pour chaque pied **5**, une nervure **14.1** supérieure, une nervure **14.2** intermédiaire et une nervure **14.3** inférieure). Dans un récipient **1** de capacité moyenne (0,5 l ou 1 l), chaque pied **5** peut être pourvu de deux (ou deux paires de) nervures **14** superposées (cf. le deuxième fond **4** illustré sur les figures 7, 8 et 9, qui comprend, pour chaque pied **5**, une paire de nervures **14.4** supérieures symétriques et une paire de nervures **14.5** inférieures symétriques). Dans un récipient **1** de faible capacité (inférieure à 0,5 l, par ex. de 0,2 l), chaque pied **5** peut être pourvu d'une unique nervure **14** (ou d'une unique paire de nervures **14** symétriques par rapport au plan **R** de symétrie du pied **5**).

Au moins l'une des nervures **14** peut présenter une ou plusieurs des caractéristiques suivantes :
- la portion **15** latérale s'étend sur toute la largeur du congé **12**, joignant ainsi la paroi **10** externe à l'un des flancs **11** du pied **5** ; c'est le cas de la nervure **14.1** supérieure du premier fond **4** (figures 3 et 4) et des nervures **14.4, 14.5** du deuxième fond **4** (figures 7, 8, 9) ;
- la nervure **14** se prolonge sur le flanc **11**, au-delà du congé **12** ; la nervure **14** présente alors une portion **16** d'extrémité interne, qui s'étend au moins en partie sur le flanc **11**, dans le prolongement de la portion **15** latérale : c'est le cas de la nervure **14.1** supérieure du premier fond **4** (figures 3 et 4) et des deux nervures **14.4**, **14.5** du deuxième fond **4** (figures 7, 8, 9) ;
- la portion **15** latérale s'étend sur une partie seulement du congé **12**, partant de la paroi **10** externe et venant s'interrompre au voisinage de la limite entre le congé **12** et le flanc **11** : c'est le cas de la nervure **14.2** intermédiaire du premier fond **4** (figures 3 et 4) ;
- la portion **15** latérale s'étend sur une partie seulement du congé **12**, partant de la paroi **10** externe et s'interrompant sensiblement à mi-chemin entre la paroi **10** externe et le flanc **11** : c'est le cas de la nervure **14.3** inférieure du premier fond **4** (figures 3 et 4) ;
- la nervure **14** présente une portion **17** externe qui s'étend au moins en partie sur la paroi **10** externe du pied **5**, dans le prolongement de la portion **15** latérale : c'est le cas de la nervure **14.1** supérieure du premier fond **4** (figures 3 et 4) et des deux nervures **14.4**, **14.5** du deuxième fond **4** (figures 7, 8, 9) ;
- la nervure **14** s'interrompt, vers l'extérieur, sur la paroi **10** externe du pied **5** : la nervure **14** présente alors une portion **18** d'extrémité externe, qui s'étend en partie sur la paroi **10** externe : c'est le cas des nervures **14.4**, **14.5** du deuxième fond **4** des figures 7, 8, 9 ; le pied **5** illustré sur ces figures comprend deux paires superposées de nervures **14** symétriques par rapport au plan R de symétrie du pied **5**. Les nervures **14.4, 14.5** de chaque paire sont écartées l'une de l'autre, leurs portions **18** d'extrémité externe s'interrompant à une distance l'une de l'autre de quelques millimètres ;
- la portion **17** externe s'étend sur toute la largeur de la paroi **10** externe ; la nervure **14** comprend alors deux portions **15** latérales qui se raccordent par la portion **17** externe : c'est le cas des nervures **14.1**, **14.2**, **14.3** du premier fond **4** des figures 3 et 4 ;
- la portion **17** externe est arquée : c'est le cas des nervures **14.1, 14.2, 14.3** du premier fond **4** des figures 3 et 4, dont les portions **17** externes s'étendent suivant un arc à concavité tournée vers le plan **9** de pose ;
- la (ou chaque) portion **15** latérale est en outre arquée en sens inverse de la portion **17** externe : c'est le cas des nervures **14.1, 14.2**, **14.3** du premier fond des figures 3 et 4, dont les portions **15** latérales s'étendent suivant un arc à concavité tournée vers le col **3** ;
- la nervure **14** suit le contour d'une intersection du pied **5** avec un cylindre **C** de révolution autour d'un axe radial : c'est le cas des nervures du premier fond **4** des figures 3, 4 et 5 ; dans ce premier fond 4, et comme cela est bien visible sur la figure 5, les nervures **14.1, 14.2, 14.3** suivent le contour d'une intersection du pied **5** avec des cylindres **C1**, **C2**, **C3** de révolution respectifs, de même axe **A** radial et de rayons différents ;
- en variante, la nervure **14** suit le contour d'une intersection du pied **5** avec un plan **P** incliné par rapport au plan **9** de pose : c'est le cas des nervures **14.4, 14.5** du deuxième fond **4** des figures 7, 8, 9 ; en variante, le plan **P** pourrait être parallèle au plan de pose ; dans les deux cas, la (ou chaque) portion **15** latérale apparaît droite au lieu d'être arquée ;
- la nervure **14** présente une largeur **L** comprise entre 0,4 mm et 1,5 mm.

Il est envisageable de combiner certaines des caractéristiques précitées. Au moins une (ou chaque) nervure **14** pourrait ainsi présenter une portion **17** externe arquée et une (ou chaque) portion **15** latérale droite.

Compte tenu du relief assez tortueux du pied **5**, la forme générale de chaque nervure **14** dépend de l'angle selon lequel on observe le fond **4**.

Ainsi, lorsque le premier fond **4** des figures 1 à 5 est observé de dessous (figure 3), chaque nervure **14.1, 14.2**, **14.3** présente une forme de U ouvert. Lorsqu'un pied **5** de ce même fond **4** est observé radialement par l'extérieur (voir le pied **5** situé au centre de la figure 4), chaque nervure **14.1**, **14.2, 14.3** présente une forme circulaire. Lorsqu'un pied 5 de ce premier fond **4** est observé latéralement (voir les pieds **5** situés sur les côtés de la figure 4), chaque nervure **14.1, 14.2, 14.3** présente une forme de gaussienne.

Lorsqu'un pied **5** du deuxième fond **4** des figures 7 à 9 est observé de dessous (figure 9), chaque nervure **14.4, 14.5** présente également une forme de U ouvert. Lorsqu'un pied de ce même fond est observé latéralement (figure 8), chaque nervure **14.4, 14.5** s'étend suivant une ligne droite.

Lorsque chaque pied **5** comprend plusieurs nervures **14** superposées, les nervures **14** peuvent, lorsqu'examinées en remontant en direction du col depuis l'extrémité **8** du pied **5**, être de longueurs différentes (par ex. croissantes, cf. le premier fond **4** illustré sur les figures 2, 3 et 4) ou de même longueur (cf. le deuxième fond 4 illustré sur les figures 7, 8 et 9).

Lorsque chaque pied **5** comprend un nombre de nervures **14** supérieur ou égal à trois, celles-ci peuvent être équidistantes, comme dans le premier fond **4** illustré sur les figures 1 à 5.

Le récipient **1** est destiné à être rempli d'un contenu sous pression, typiquement une boisson carbonatée, qui engendre dans le récipient **1** une pression qui peut atteindre 6 bars.

Sa forme pétaloïde permet au fond **4** de conserver globalement sa forme sans s'effondrer, les vallées **6** assurant, grâce à leur forme sphérique, une répartition relativement homogène des contraintes qu'elles subissent en raison de la pression du contenu. Les pieds **5**, quant à eux, sont soumis à d'importantes variations de contraintes en raison de leur forme tortueuse. Il a été constaté que les contraintes s'accumulent dans les congés **12**, entre la paroi **10** externe et les flancs **11**. Chaque nervure **14** contribue, en se déployant vers l'extérieur du récipient **1** (comme illustré en pointillés sur la figure 6) à canaliser les déformations engendrées par ces contraintes. En d'autres termes, les déformations sont localisées sur la (ou les) nervures **14**. Il en résulte que les déformations incontrôlées (indésirables) des pieds **5** sont minimisées, voire éliminées, même lorsque le récipient **1** est allégé. L'esthétique du récipient **1** est préservée, et sa tenue sous charge (notamment en palettisation) accrue, à masse égale ou inférieure.

## Revendications

1. Récipient (**1**) en matière plastique obtenu par soufflage ou étirage soufflage à partir d'une ébauche, ce récipient (**1**) comprenant un corps (**2**), un col (**3**) qui s'étend à une extrémité supérieure du corps (**2**) et un fond (**4**) pétaloïde qui s'étend à une extrémité inférieure du corps (**2**), ce fond (**4**) pétaloïde étant muni de pieds (**5**) en saillie, séparés par des vallées (**6**) en creux qui s'étendent radialement à partir d'une zone (**7**) centrale du fond (**4**), chaque pied (**5**) ayant une paroi (**10**) externe qui s'étend dans le prolongement du corps (**2**) et deux flancs (**11**) bordant chacun une vallée (**6**) et qui se raccordent chacun à la paroi (**10**) externe par un congé (**12**), **caractérisé en ce que** chaque pied (**5**) est pourvu d'au moins une nervure (**14**) dont une portion (**15**) latérale chevauche ledit congé (**12**).

2. Récipient (**1**) selon la revendication 1, **caractérisé en ce que** qu'au moins une nervure (**14**) présente une portion (**16**) d'extrémité interne qui s'étend au moins en partie sur un flanc (**11**), dans le prolongement de la portion (**15**) latérale.

3. Récipient (**1**) selon la revendication 1 ou la revendication 2, **caractérisé en ce qu'**au moins une nervure (**14**) présente une portion (**17**) externe qui s'étend au moins en partie sur la paroi (**10**) externe du pied (**5**), dans le prolongement de la portion (**15**) latérale.

4. Récipient (**1**) selon la revendication 3, **caractérisé en ce que** la nervure (**14**) s'interrompt, vers l'extérieur, sur la paroi (**10**) externe du pied (**5**).

5. Récipient (**1**) selon la revendication 3, **caractérisé en ce qu'**il comprend au moins une nervure (**14**) ayant deux portions (**15**) latérales qui se raccordent par la portion (**17**) externe.

6. Récipient (**1**) selon l'une des revendications 3 à 5, **caractérisé en ce que** la portion (**17**) externe est arquée.

7. Récipient (**1**) selon la revendication 6, **caractérisé en ce que** la (ou chaque) portion (**15**) latérale est arquée en sens inverse de la portion (**17**) externe.

8. Récipient (**1**) selon l'une des revendications précédentes, **caractérisé en ce que** la nervure (**14**) suit le contour d'une intersection du pied (**5**) avec un cylindre (**C**) de révolution autour d'un axe (**A**) radial.

9. Récipient (**1**) selon l'une des revendications 1 à 5, **caractérisé en ce que** la portion (**15**) latérale est droite.

10. Récipient (1) selon l'une des revendications 1 à 4, **caractérisé en ce que** la nervure (**14**) suit le contour d'une intersection du pied (**5**) avec un plan (**P**).

11. Récipient selon la revendication 10, **caractérisé en ce que**, les pieds (**5**) ayant des extrémités (**8**) qui définissent pour le récipient (**1**) un plan (**9**) de pose, le plan (**P**) d'intersection est incliné par rapport au plan (**9**) de pose.

12. Récipient selon la revendication 10, **caractérisé en ce que**, les pieds (**5**) ayant des extrémités (**8**) qui définissent pour le récipient (**1**) un plan (**9**) de pose, le plan (**P**) d'intersection est parallèle au plan (**9**) de pose.

13. Récipient (**1**) selon l'une des revendications précédentes, **caractérisé en ce qu'**il comprend au moins deux nervures (**14**) superposées.

14. Récipient (**1**) selon la revendication 13, **caractérisé en ce qu'**il comprend trois nervures (**14**) superposées.

15. Récipient (**1**) selon la revendication 14, **caractérisé en ce que** les nervures (**14**) sont équidistantes.

16. Récipient (**1**) selon l'une de revendications 13 à 15, **caractérisé en ce que**, examinées en remontant en direction du col (**3**) depuis une extrémité (**8**) du pied (**5**), les nervures (**14**) sont de longueurs croissantes.

17. Récipient (**1**) selon l'une des revendications 13 à 16, **caractérisé en ce que** les nervures (**14**) suivent le contour d'une intersection du pied avec des cylindres (**C1**, **C2**, **C3**) de révolution coaxiaux, d'axe (**A**) radial et de rayons différents.

18. Récipient (**1**) selon l'une des revendications précédentes, **caractérisé en ce qu'**au moins une nervure (**14**) s'interrompt, vers l'intérieur, sur le congé (**12**) de raccordement entre la paroi (**10**) externe et le flanc (**11**).

19. Récipient (**1**) selon l'une des revendications précédentes, **caractérisé en ce que** la (ou chaque) nervure (**14**) présente une largeur (**L**) comprise entre 0,4 mm et 1,5 mm.

## Patentansprüche

1. Behälter (1) aus Kunststoff, der durch Blasen oder Streckblasen aus einem Vorformling erhalten wird, wobei dieser Behälter (1) einen Körper (2), einen Hals (3), der sich an einem oberen Ende des Körpers (2) erstreckt, und einen Petaloid-Boden (4), der sich an einem unteren Ende des Körpers (2) erstreckt, umfasst, wobei dieser Petaloid-Boden (4) mit vorspringenden Füßen (5) ausgestattet ist, die durch hohle Täler (6) getrennt sind, die sich radial von einem zentralen Bereich (7) des Bodens (4) aus erstrecken, wobei jeder Fuß (5) eine Außenwand (10) hat, die sich in der Verlängerung des Körpers (2) erstreckt und zwei Flanken (11), die jeweils ein Tal (6) säumen und die jeweils mit der Außenwand (10) über eine Ausrundung (12) verbunden sind, **dadurch gekennzeichnet, dass** jeder Fuß (5) mit mindestens einer Rippe (14) versehen ist, von der ein seitlicher Abschnitt (15) die Ausrundung (12) überlappt.

2. Behälter (1) nach Anspruch 1, **dadurch gekennzeichnet, dass** mindestens eine Rippe (14) einen inneren Endabschnitt (16) aufweist, der sich mindestens teilweise auf einer Flanke (11) erstreckt, in der Verlängerung des seitlichen Abschnitts (15).

3. Behälter (1) nach Anspruch 1 oder Anspruch 2, durch gekennzeichnet, dass mindestens eine Rippe (14) einen äußeren Abschnitt (17) aufweist, der sich mindestens teilweise auf der Außenwand (10) des Fußes (5) erstreckt, in der Verlängerung des seitlichen Abschnitts (15).

4. Behälter (1) nach Anspruch 3, **dadurch gekennzeichnet, dass** die Rippe (14) nach außen hin auf der Außenwand (10) des Fußes (5) unterbrochen wird.

5. Behälter (1) nach Anspruch 3, **dadurch gekennzeichnet, dass** er mindestens eine Rippe (14) umfasst, die zwei seitliche Abschnitte (15) hat, die über den äußeren Abschnitt (17) verbunden sind.

6. Behälter (1) nach einem der Ansprüche 3 bis 5, **dadurch gekennzeichnet, dass** der äußere Abschnitt (17) bogenförmig ist.

7. Behälter (1) nach Anspruch 6, **dadurch gekennzeichnet, dass** der (oder jeder) seitliche Abschnitt (15) in die zum äußeren Abschnitt (17) entgegengesetzte Richtung bogenförmig ist.

8. Behälter (1) nach einem der vorhergehenden Ansprüche, **dadurch gekennzeichnet, dass** die Rippe (14) der Kontur einer Überschneidung des Fußes (5) mit einem um eine radiale (A) rotationsasymmetrischen Zylinder (C) folgt.

9. Behälter (1) einem der Ansprüche 1 bis 5, **dadurch gekennzeichnet, dass** der seitliche Abschnitt (15) gerade ist.

10. Behälter (1) nach einem der Ansprüche 1 bis 4, **dadurch gekennzeichnet, dass** die Rippe (14) der Kontur einer Überschneidung des Fußes (5) mit einer Ebene (P) folgt.

11. Behälter nach Anspruch 10, **dadurch gekennzeichnet, dass**, wenn die Füße (5) Enden (8) haben, die für den Behälter (1) eine Auflageebene (9) definieren, die Schnittebene (P) in Bezug auf die Auflageebene (9) geneigt ist.

12. Behälter nach Anspruch 10, **dadurch gekennzeichnet, dass**, wenn die Füße (5) Enden (8) haben, die für den Behälter (1) eine Auflageebene (9) definieren, die Schnittebene (P) zur Auflageebene (9) parallel ist.

13. Behälter (1) nach einem der vorhergehenden Ansprüche, **dadurch gekennzeichnet, dass** er mindestens zwei übereinander liegende Rippen (14) umfasst.

14. Behälter (1) nach Anspruch 13, **dadurch gekennzeichnet, dass** er drei übereinander liegende Rippen (14) umfasst.

15. Behälter (1) nach Anspruch 14, **dadurch gekennzeichnet, dass** die Rippen (14) abstandsgleich sind.

16. Behälter (1) nach einem der Ansprüche 13 bis 15, **dadurch gekennzeichnet, dass**, aufsteigend in Richtung des Halses (3) von einem Ende (8) des Fußes (5) aus betrachtet, die Rippen (14) zunehmend länger werden.

17. Behälter (1) nach einem der Ansprüche 13 bis 16, **dadurch gekennzeichnet, dass** die Rippen (14) der Kontur einer Überschneidung des Fußes mit koaxialen rotationsasymmetrischen Zylindern (C1, C2, C3) mit der radialen Achse (A) und unterschiedlichen Radien folgt.

18. Behälter (1) nach einem der vorhergehenden Ansprüche, **dadurch gekennzeichnet, dass** mindestens eine Rippe (14) nach innen hin auf der Verbindungsausrundung (12) zwischen der Außenwand (10) und der Flanke (11) unterbrochen wird.

19. Behälter (1) nach einem der vorhergehenden Ansprüche, **dadurch gekennzeichnet, dass** die (oder jede) Rippe (14) eine Breite (L) zwischen 0,4 mm und 1,5 mm aufweist.

## Claims

1. Container (**1**) made of plastics material obtained by blow moulding or stretch blow moulding from a blank, this container (**1**) comprising a body (**2**), a neck (**3**) which extends at an upper end of the body (**2**) and a petaloid base (**4**) which extends at a lower end of the body (**2**), this petaloid base (**4**) being provided with protruding feet (**5**) that are separated by recessed valleys (**6**) which extend radially from a central zone (**7**) of the base (**4**), each foot (**5**) having an external wall (**10**) which extends in the extension of the body (**2**) and two flanks **(11)** which each border a valley (**6**) and which are each connected to the external wall **(10)** by a fillet **(12), characterized in that** each foot (**5**) is provided with at least one rib **(14),** of which a lateral portion **(15)** straddles said fillet (**12**).

2. Container (**1**) according to Claim 1, **characterized in that** at least one rib (**14**) has an internal end portion (**16**) which at least partially extends over a flank (**11**), in the extension of the lateral portion (**15**).

3. Container (**1**) according to Claim 1 or Claim 2, **characterized in that** at least one rib (**14**) has an external portion (**17**) which at least partially extends over the external wall (**10**) of the foot (**5**), in the extension of the lateral portion (**15**).

4. Container (**1**) according to Claim 3, **characterized in that** the rib (**14**) is interrupted, towards the outside, on the external wall (**10**) of the foot (**5**).

5. Container (**1**) according to Claim 3, **characterized in that** it comprises at least one rib **(14)** having two lateral portions (**15**) which are connected by the external portion (**17**).

6. Container (**1**) according to one of Claims 3 to 5, **characterized in that** the external portion (**17**) is curved.

7. Container (**1**) according to Claim 6, **characterized in that** the (or each) lateral portion (**15**) is curved in the opposite direction to the external portion (**17**).

8. Container (**1**) according to one of the preceding claims, **characterized in that** the rib (**14**) follows the contour of an intersection of the foot (**5**) with a cylinder (**C**) of revolution about a radial axis (**A**).

9. Container (**1**) according to one of Claims 1 to 5, **characterized in that** the lateral portion (**15**) is straight.

10. Container (**1**) according to one of Claims 1 to 4, **characterized in that** the rib (**14**) follows the contour of an intersection of the foot (**5**) with a plane (**P**).

11. Container according to Claim 10, **characterized in that**, with the feet (**5**) having ends (**8)** that define a standing plane (**9**) for the container (**1**), the intersection plane (**P**) is inclined with respect to the standing plane (**9**).

12. Container according to Claim 10, **characterized in that**, with the feet (**5**) having ends (**8**) that define a standing plane (**9**) for the container (**1**), the intersection plane (**P**) is parallel to the standing plane (**9**).

13. Container (**1**) according to one of the preceding claims, **characterized in that** it comprises at least two superposed ribs (**14**).

14. Container (**1**) according to Claim 13, **characterized in that** it comprises three superposed ribs (**14**).

15. Container (**1**) according to Claim 14, **characterized in that** the ribs (**14**) are equidistant.

16. Container (**1**) according to one of Claims 13 to 15, **characterized in that**, viewed in a direction going up towards the neck (**3**) from an end (**8**) of the foot (**5**), the ribs (**14**) have increasing lengths.

17. Container (**1**) according to one of Claims 13 to 16, **characterized in that** the ribs (**14**) follow the contour of an intersection of the foot with coaxial cylinders of revolution (**C1**, **C2, C3**) of radial axis (**A**) and of different radii.

18. Container (**1**) according to one of the preceding claims, **characterized in that** at least one rib (**14**) is interrupted, towards the inside, on the connecting fillet (**12**) between the external wall (**10**) and the flank (**11**).

19. Container (**1**) according to one of the preceding claims, **characterized in that** the (or each) rib (**14**) has a width (**L**) of between 0.4 mm and 1.5 mm.
